# EUROPÄISCHE PATENTSCHRIFT

(11) **EP 0 885 125 B1**
(45) Veröffentlichungstag und Bekanntmachung des Hinweises auf die Patenterteilung: **10.10.2001**
(21) Anmeldenummer: 97949982.9
(22) Anmeldetag: 28.11.1997
(51) Int. Cl.: B41F 21/10

(54) **GREIFERBETÄTIGUNGSSYSTEM**
GRIPPER ACTUATING SYSTEM
SYSTEME D'ACTIONNEMENT DE GRIFFES

(30) Priorität: 03.12.1996 DE 19650012
(43) Veröffentlichungstag der Anmeldung: 23.12.1998
(73) Patentinhaber: Koenig & Bauer Aktiengesellschaft, 97080 Würzburg (DE)
(72) Erfinder: BOLZA-SCHÜNEMANN, Hans-Bernhard, D-97074 Würzburg (DE); HEFFTLER, Victor, D-01640 Coswig (DE); NERGER, Reinhardt, D-01445 Radebeul (DE); JENTZSCH, Arndt, D-01640 Coswig (DE); MÜLLER, Dietmar, D-01640 Coswig (DE)
(86) Internationale Anmeldenummer: DE9702796
(87) Internationale Veröffentlichungsnummer: WO9824627

(56) Entgegenhaltungen:
- EP-A- 0 066 867
- DE-A- 2 363 382
- DE-A- 2 620 392
- GB-A- 2 066 783
- US-A- 3 699 886

## Beschreibung

Die Erfindung betrifft ein Greiferbetätigungssystem für Druckmaschinen.

Es sind Druckmaschinen bekannt (DE-C-435592), die einen dreifachgroßen Druckzylinder mit drei Drucksätteln und drei Greiferreihen aufweisen, wobei der Druckzylinder mit einem doppeltgroßen Offsetzylinder mit zwei Drucktuchsätteln und dieser mit einem doppeltgroßen Druckformzylinder mit zwei Druckplattensätteln zusammenwirkt. Dem Druckformzylinder sind je zwei wechselweise mit den zwei Druckformen des Druckformzylinders in Wirkverbindung bringbare Farb- und Feuchtwerke zugeordnet.
Zur Herstellung eines Mehrfarbendruckes sind zwei Umdrehungen des Druckzylinders erforderlich, dabei wird nur jedem zweiten Drucksattel von einer Zuführeinrichtung ein Bogen zugeführt.
Des Weiteren wird nur von jedem zweiten Drucksattel ein bedruckter Bogen von einer Abführeinrichtung abgeführt.

Aus der EP-A-0066867 geht eine an einem Sammelzylinder angeordnete ortsfeste, mit ersten Rollen zusammenwirkende erste Betätigungskurve zur Greiferbetätigung und eine rotierende, mit zweiten Rollen zusammenwirkende zweite Betätigungskurve zur Greiferbetätigung hervor.
Die Rotation der zweiten Betätigungskurve wird von dem Sammelzylinder über ein Getriebe hergeleitet.

Nachteilig ist die Betätigung der Greifer mittels zweier aufwendiger Betätigungskurven sowie der komplizierte und kostenintensive Antrieb einer der Betätigungskurven über ein Verstellgetriebe.

Aufgabe der Erfindung ist die Schaffung eines Greiferbetätigungssystems für Druckmaschinen mit mehreren Greiferreihen, wobei nur jeder zweiten Greiferreihe ein Bogen zugeführt und nur von jeder zweiten Greiferreihe ein Bogen abgeführt wird.

Erfindungsgemäß wird die Aufgabe durch den Patentanspruch gelöst.

Nachfolgend wird die Erfindung an einem Ausführungsbeispiel näher beschrieben.

In der Zeichnung zeigt
- Fig. 1: Druckmaschine
- Fig. 2: Greiferbetätigungssystem
- Fig. 3: Bogenzufuhr zur 1. Greiferreihe
- Fig. 4: Bogenabfuhr von 2. Greiferreihe

In Fig. 1 ist eine Druckmaschine mit einem Druckzylinder 1 mit drei Druckflächen 2.1; 2.2; 2.3 und drei Greiferreihen 3.1; 3.2; 3.3 dargestellt.
Der Druckzylinder 1 wirkt mit zwei Offsetzylindem 4 zusammen.
Jeder Offsetzylinder 4 ist mit zwei Wirkflächen 9.1; 9.2 ausgestattet.
Damit besitzt der Druckzylinder 1 bezogen auf den Offsetzylinder 4 mit i Wirkflächen i+1 Druckflächen, wobei i eine ganze Zahl größer eins ist. Der Offsetzylinder 4 läuft mit der Drehzahl n₀ = 1 und der Druckzylinder 1 mit der Drehzahl n_{D} = 2/3 um.
Dem Druckzylinder 1 ist eine Bogenzuführung 5, beispielsweise ein Vorgreifer, zugeordnet. Der Bogenübemahmepunkt Bogenzuführung/Druckzylinder ist mit dem Bezugszeichen 6 gekennzeichnet.
Dem Druckzylinder 1 ist weiterhin eine Bogenabführung 7 zugeordnet. Der Bogenübergabepunkt Druckzyiinder/Bogenabführung ist mit dem Bezugszeichen 8 gekennzeichnet.

In Figur 2 ist der Druckzylinder 1 mit dem Greiferbetätigungssystem dargestellt.
Jede Greiferreihe 3 ist jeweils mit einem Rollenhebel 10 verbunden.
Jeder Rollenhebel 10 ist mit zwei Rollen 22; 23 ausgestattet. Die jeweilige erste Rolle 22 steht in Wirkverbindung mit einer ortsfest am Gestell 20 angeordneten Greiferbetätigungskurve 11.
Die jeweilige zweite Rolle 23 steht in Wirkverbindung mit einem umlaufenden Sperrsegment 24. Das Sperrsegment 24 läuft mit der Drehzahl des Offsetzylinders 4 um, d.h. wenn die Drehzahl des Sperrsegmentes 24 1 gesetzt wird (n_{S} = n₀ = 1) beträgt die Drehzahl des Druckzylinders 2/3 (n_{D} = 2/3).
Das Sperrsegment 24 ist zu diesem Zweck drehbar auf der Achse des Druckzylinders 1 gelagert und über ein fest mit dem Sperrsegment 24 verbundenes Zahnrad 25, welches in Wirkverbindung mit einem fest mit dem Offsetzylinder 4 verbundenen nicht dargestellten Zahnrad steht, versehen.

Befindet sich die erste Rolle 22 eines der Rollenhebel 10 auf dem hohen Hub 12 der Greiferbetätigungskurve 11 (Fig. 3), d.h. auf dem Kreisbogen, sind die dem jeweiligen Rollenhebel zugeordneten Greifer der Greiferreihe 3 geschlossen. Befindet sich die erste Rolle 22 eines der Rollenhebels 10 auf dem niedrigen Hub 13 sind die dem jeweiligen Rollenhebel zugeordneten Greifer der Greiferreihe geöffnet. Der Greiferöffnungspunkt ist dabei mit dem Bezugszeichen 14 und der Greiferreihenschließpunkt mit dem Bezugszeichen 15 gekennzeichnet.
Der Greiferreihenöffnungspunkt 14 ist dem Bogenübergabepunkt 8 und der Greiferreihenschließpunkt 15 dem Bogenübemahmepunkt 6 zugeordnet.
Das Sperrsegment 24 ist mit einem Hub ausgestattet, der dem hohen Hub 12 der Greiferbetätigungskurve 11 entspricht.
Das umlaufende Sperrsegment 24 hat die Aufgabe die Greifer der jeweiligen Greiferreihe beim zweiten Umlauf des zu bedruckenden Bogens im Bereich zwischen Bogenübergabepunkt 8 und Bogenübemahmepunkt 6 geschlossen zu halten, d.h. den niedrigen Hub 13 der Greiferbetätigungskurve 11 zu überbrücken und damit eine Greiferöffnung zu verhindern. Der Kurvenwinkel α des Sperrsegmentes 24 entspricht der Hälfte des Gestellwinkels β zwischen Bogenübernahmepunkt 6 und Bogenübergabepunkt 8.

Nachfolgend wird anhand der Figuren 3 bis 8 die Wirkungsweise der erfinderischen Lösung beschrieben.

In Fig. 3 wird ein zu bedruckender erster Bogen 16 von der Bogenzuführung 5 im Bogenübernahmepunkt 6 an die erste Greiferreihe 3.1 übergeben. Die erste Rolle 22 des Rollenhebels 10.1 bewegt sich vom niedrigen Hub 13 auf den hohen Hub 12 und die Greifer der ersten Greiferreihe 3.1 werden geschlossen; die zweite Rolle 23 des Rollenhebels 10.1 hat keinen Kontakt mit dem Sperrsegment 24. Ein zu bedruckender zweiter und dritter Bogen 17; 18 befindet sich in der in Fig. 3 dargestellten Phase auf den beiden restlichen Druckflächen 2.2; 2.3 des Druckzylinders 1, wobei die zweite Greiferreihe 3.2 und der zweite Bogen 17 den Bogenübergabepunkt 8 ohne Greiferöffnung passiert. Dies deshalb, weil die zweite Rolle 23 des zweiten Rollenhebels 10.2 mit dem Sperrsegment 24 in Wirkverbindung steht.

In Fig. 4 ist die zweite Phase des Bewegungsablaufes dargestellt.
Der früher zugeführte zweite Bogen 17 passiert mit seinem Anfang den Bogenübemahmepunkt 6, wobei die Greifer der zweiten Greiferreihe 3.2 geschlossen bleiben und kein Bogen übernommen wird. Um eine Bogenübemahme von der Bogenzuführung 5 zu verhindern, lief die zweite Rolle 23, wie bereits bei der ersten Phase beschrieben, auf dem Sperrsegment 24. Der Anfang des zugeführten dritten Bogens 18 hat den Bogenübergabepunkt 8 passiert und wurde an die Bogenabführung 7 übergeben. Die erste Rolle 22 der dritten Greiferreihe 3.3 befindet sich auf dem niedrigen Hub 13 und die Greifer der dritten Greiferreihe 3.3 sind geöffnet.

In Fig. 5 ist die dritte Phase des Bewegungsablaufes, der dem Bewegungsablauf der ersten Phase entspricht, dargestellt.
Der dritten Greiferreihe 3.3 wird im Bogenübemahmepunkt 6 ein vierter Bogen 19 übergeben und der erste Bogen 16 passiert den Bogenübergabepunkt 8 ohne Greiferöffnung, da der zweiten Rolle 23 des ersten Rollenhebels 10.1 das Sperrsegment 24 zugeordnet ist.

In Fig. 6 ist die vierte Phase des Bewegungsablaufes dargestellt.
Die erste Greiferreihe 3.1 mit dem ersten Bogen 16 passiert den Bogenübemahmepunkt 6, da der zweiten Rolle 23 des ersten Rollenhebels 10.1 das Sperrsegment 24 zugeordnet war, ohne Greiferöffnung und der zweite Bogen 17 wird von den geöffneten Greifern der zweiten Greiferreihe 3.2 an die Bogenabführung 7 übergeben.

In Fig. 7 ist die fünfte Phase des Bewegungsablaufes dargestellt.
Der vierte Bogen 19 passiert den Bogenübergabepunkt 8 ohne Greiferöffnung (Wirkung Sperrsegment 24) und ein fünfter Bogen 20 wird an die geöffneten Greifer der zweiten Greiferreihe 3.2 übergeben.

In Fig. 8 ist die sechste Phase des Bewegungsablaufes dargestellt.
In dieser sechsten Phase wird der in der ersten Phase dem Druckzylinder 1 zugeführte erste Bogen 16 der Bogenabführung 7 übergeben.

### Bezugszeichenaufstellung

- 1: Druckzylinder
- 2: Druckfläche
- 2.1: erste Druckfläche
- 2.2: zweite Druckfläche
- 2.3: dritte Druckfläche
- 3: Greiferreihe
- 3.1: erste Greiferreihe
- 3.2: zweite Greiferreihe
- 3.3: dritte Greiferreihe
- 4: Offsetzylinder
- 5: Bogenzuführung
- 6: Bogenübemahmepunkt
- 7: Bogenabführung
- 8: Bogenübergabepunkt
- 9: Wirkfläche
- 9.1: erste Wirkfläche
- 9.2: zweite Wirkfläche
- 10: Rollenhebel
- 10.1: erster Rollenhebel
- 10.2: zweiter Rollenhebel
- 10.3: dritter Rollenhebel
- 11: Greiferbetätigungskurve
- 12: hoher Hub
- 13: niedriger Hub
- 14: Greiferreihenöffnungspunkt
- 15: Greiferreihenschließpunkt
- 16: erster Bogen
- 17: zweiter Bogen
- 18: dritter Bogen
- 19: vierter Bogen
- 20: fünfter Bogen
- 21: Gestell
- 22: erste Rolle
- 23: zweite Rolle
- 24: Sperrsegment
- 25: Zahnrad

- i: ganze Zahl größer eins
- n_{S}: Drehzahl Sperrsegment
- n_{D}: Drehzahl Druckzylinder
- nₒ: Drehzahl Offsetzylinder
- α: Kurvenwinkel
- β: Gestellwinkel

## Patentansprüche

1. Greiferbetätigungssystem für Druckzylinder mit i+1 Druckflächen und Greiferreihen, wobei eine ganze Zahl größer eins ist, der mit mindestens einem als Druckform- oder Offsetzylinder ausgestalteten Zylinder mit i Wirkflächen und einer Bogenzuführung zu und einer Bogenabführung von jeder zweiten Greiferreihe zusammenwirkt, bestehend aus einer ortsfest angeordneten, mit ersten Rollen von Rollenhebeln zur Betätigung der Greifer von Greiferreihen zusammenwirkenden Greiferbetätigungskurve und einem mit zweiten Rollen der Rollenhebel in Wirkverbindung stehenden rotierenden Kurve, **dadurch gekennzeichnet, dass** die Kurve als Kreissegment ausgestaltetes Sperrsegment (24) ausgebildet, das als Kreissegment ausgestaltete Sperrsegment mit der Drehzahl des Zylinders (4) mit i Wirkflächen umläuft und der Kurvenwinkel (α) des als Kreissegment ausgestaltetes Sperrsegmentes (24) der Hälfte des Gestellwinkels (β) zwischen Bogenübemahme- und -übergabepunkt (6; 8) entspricht.

## Claims

1. Gripper actuation system for a printing cylinder with i + 1 printing surfaces and rows of grippers, wherein i is an integral number greater than 1, which system co-operates with at least one cylinder, which is structured as a printing form cylinder or an offset cylinder, with i effective surfaces and a sheet feed to and a sheet discharge from each second gripper row, consisting of a gripper actuation cam arranged in a stationary location and co-operating with first rollers of roller levers for actuation of the grippers of gripper rows and a rotating cam standing in operative connection with second rollers of the roller levers, **characterised in that** the cams are formed as a blocking segment (24) shaped as a segment of a circle, the blocking segment shaped as a segment of a circle rotates at the rotational speed of the cylinder (4) with i effective surfaces and the cam angle (α) of the blocking segment (24) shaped as a segment of a circle corresponds with half the frame angle (β) between sheet take-over point (6) and sheet transfer point (8).

## Revendications

1. Système d'actionnement de pinces pour des cylindres d'impression comportant (i+1) surfaces d'impression et rangées de pinces, (i) étant un nombre entier supérieur à l'unité, pour coopérer avec au moins un cylindre réalisé comme cylindre d'impression ou cylindre offset, ayant (i) surfaces actives, et avec une alimentation de feuilles vers chaque seconde rangée de pinces ainsi qu'une sortie de feuilles extraites de chaque seconde rangée de pinces, se composant d'une courbe fixe d'actionnement de pinces, coopérant avec des premiers galets de leviers à galets pour actionner les pinces des rangées de pinces, et d'une courbe en rotation, coopérant avec des seconds galets des leviers à galets,
**caractérisé en ce que**
la courbe est réalisée sous la forme d'un segment de blocage (24) constitué par un segment de cercle, le segment de blocage, réalisé sous forme de segment de cercle, tournant à la vitesse de rotation du cylindre (4) avec (i) surfaces actives, et l'angle de courbe (α) du segment de blocage (24) correspond à la moitié de l'angle de prise (β) entre le point d'alimentation de feuilles et le point de sortie de feuilles (6, 8).
